# EUROPÄISCHE PATENTSCHRIFT

(11) **EP 1 849 943 B1**
(45) Veröffentlichungstag und Bekanntmachung des Hinweises auf die Patenterteilung: **17.12.2008**
(21) Anmeldenummer: 07005534.8
(22) Anmeldetag: 17.03.2007
(51) Int. Cl.: E05C 17/54

(54) **Flexibler Türstopper**
Flexible door stopper
Butée de porte flexible

(30) Priorität: 23.03.2006 DE 202006004634 U
(43) Veröffentlichungstag der Anmeldung: 31.10.2007
(73) Patentinhaber: Alze, Claus Heinz, 88662 Überlingen (DE)
(72) Erfinder: Alze, Claus Heinz, 88662 Überlingen (DE)
(74) Vertreter: Daub, Thomas

(56) Entgegenhaltungen:
- DE-A1- 4 422 398
- FR-A- 522 844
- GB-A- 191 215 287
- US-A- 1 545 532

## Beschreibung

### Stand der Technik

Ein Türstopper besteht im Allgemeinen aus einer Stoppvorrichtung aus weichem Material, die mit einer Schraube an der Wand oder am Fußboden befestigt wird. Hierbei werden immer Wand oder Fußboden beschädigt.

Beispielsweise ist aus der GB 15,287 A A.D. 1912 ein Türstopper mit einem Keil aus einem biegsamen Material bekannt, welcher am Fußboden mittels einer Schraube befestigt ist.

Weiterhin gibt es Türstopper, die lose auf den Fußboden gelegt werden.

Türstopper dieser Art sind auf Grund ihrer geringen Höhe für höher liegende Türen (z.B.Balkontüren) kaum zu gebrauchen. Auch schwere Türen sind von losen Türstoppern nur bedingt zu stoppen.

Der im Schutzanspruch 1 angegebenen Erfindung,liegt das Problem zugrunde, einen Türstopper zu schaffen, der fest fixiert werden kann, ohne Fußboden oder Wand durch Schrauben zu beschädigen. Das Problem wird mit den im Schutzanspruch 1 aufgeführten Merkmalen gelöst.

### Vorteile der Erfindung

Mit der Erfindung wird erreicht, dass der Türstopper, versehen mit einem biegsamen Bügel, mit dem flachen uneren Ende unter die zu schützenden Gegenstände (Möbel, Musiktruhen etc.) geschoben werden kann und dort durch das Eigengewicht des zu schützenden Gegenstandes fest fixiert wird. Durch die S-förmige Form des Bügels 3 gibt dieser durch Druck nach oben nach und federt die Tür weich ab. Der Bügel 3 aus biegsamem Material ist tiefer und höher verstellbar, wodurch auch höher schließende Türen (Balkontüren etc.) gestoppt werden können.

Mit den zwei Aufsätzen 4, die am unteren Ende des Bügels 6 (der dort scherenartig gespreizt ist) aufgesteckt werden, kann der Türstopper in eine vorhandene Fuge unter die Fußleiste gesteckt und dort fest fixiert werden.

Der Bügel 3 ist am oberen Ende mit einer elastischen Kugel versehen, kann aber alternativ mit einer elastischen Kappe versehen werden.

### Zeichnung

Ein Ausführungsbeispiel der Erfindung wird anhand der Figuren 1 bis 3 erläutert.

| | |
|---|---|
| Es zeigen: | Fig. 1 den Türstopper von oben. |
| | Fig. 2 eine Seitenansicht des Türstoppers mit Kugel. |
| | Fig. 3 eine Seitenansicht des Türstoppers mit Kappe. |

In den Figuren 1 und 2 ist der Türstopper mit einer Kugel 1, die durch eine Schraube 2 am Bügel 3 befestigt wird, dargestellt. Der am unteren Ende scherenartig auslaufende Bügel 6 kann durch Aufstecker 4 (die spitz zulaufen) verlängert werden.

## Patentansprüche

1. Türstopper mit einem biegsamen Bügel (3) und einem Stopper (1; 5), **dadurch gekennzeichnet, dass** der Bügel (3) mit einem flachen unteren Ende (6) unter zu schützende Gegenstände, wie Möbel oder Musiktruhen, geschoben werden kann,um dort durch das Eigengewicht des zu schützenden Gegenstands fest fixiert zu sein, und dass der Bügel (3) an seinem anderen, oberen Ende mit einer Kugel (1) oder einer Kappe (5) als Stopper versehen ist.

2. Türstopper nach Anspruch 1, **dadurch gekennzeichnet, dass** der Bügel (3) S-förmig ausgebildet ist.

3. Türstopper nach Anspruch 1 oder 2, **dadurch gekennzeichnet, dass** der Bügel (3) in der Höhe verstellbar ist.

4. Türstopper nach einem der vorhergehenden Ansprüche, **dadurch gekennzeichnet, dass** der Bügel (3) verlängerbar ausgebildet ist.

5. Türstopper nach Anspruch 4, **gekennzeichnet durch** Aufsätze (4), wobei der Bügel (3) **durch** ein Stecken der Aufsätze (4) an dessen unterem Ende (6) verlängert werden kann.

6. Türstopper nach Anspruch 5, **dadurch gekennzeichnet, dass** die Aufsätze (4) spitz zulaufen.

7. Türstopper nach einem der vorhergehenden Ansprüche, **dadurch gekennzeichnet, dass** der Stopper (1; 5) durch eine Schraube (2) mit dem Bügel (3) verbunden ist.

8. Türstopper nach einem der vorhergehenden Ansprüche, **dadurch gekennzeichnet, dass** der Bügel (3) an dessen unterem Ende (6) scherenartig ausgebildet ist.

9. Türstopper nach einem der vorhergehenden Ansprüche, **dadurch gekennzeichnet, dass** der Bügel (3) mindestens 2 mm, maximal 4 mm, vorzugsweise 2 mm dick und ca. 15 cm lang ist.

## Claims

1. Door stopper comprising a flexible arm (3) and a stopper (1; 5), **characterized in that** the arm (3) can be pushed with a flat lower end (6) under objects that are to be protected, such as furniture or radiograms, so that it can be fixed securely there by the weight of the object that is to be protected, and **in that** the arm (3) is provided at its other, upper end with a ball (1) or a cap (5) as the stopper.

2. Door stopper according to Claim 1, **characterized in that** the arm (3) has an S-shaped design.

3. Door stopper according to Claim 1 or 2, **characterized in that** the arm (3) is height-adjustable.

4. Door stopper according to one of the preceding claims, **characterized in that** the arm (3) is designed to be extendable.

5. Door stopper according to Claim 4, **characterized by** attachments (4), wherein the arm (3) can be extended by fitting the attachments (4) to its lower end (6).

6. Door stopper according to Claim 5, **characterized in that** the attachments (4) taper to a point.

7. Door stopper according to one of the preceding claims, **characterized in that** the stopper (1; 5) is connected to the arm (3) by means of a screw (2).

8. Door stopper according to one of the preceding claims, **characterized in that** the arm (3) has a scissor-like design at its lower end (6).

9. Door stopper according to one of the preceding claims, **characterized in that** the arm (3) has a thickness of at least 2 mm and at most 4 mm, preferably 2 mm, and a length of about. 15 cm.

## Revendications

1. Butée de porte avec un étrier (3) flexible et une butée (1 ; 5), **caractérisée en ce que** l'étrier (3) peut être poussé avec une extrémité (6) inférieure plate sous les objets à protéger, tels que des meubles ou des installations radio-phono, pour y être fixé du fait du poids propre de l'objet à protéqer, et que l'étrier (3) est pourvu au niveau de son autre extrémité supérieure d'une sphère (1) ou d'un capuchon (5) réalisé comme une butée.

2. Butée de porte selon la revendication 1, **caractérisée en ce que** l'étrier (3) prend une forme de S.

3. Butée de porte selon la revendication 1 ou 2, **caractérisée en ce que** l'étrier (3) est réglable en hauteur.

4. Butée de porte selon l'une quelconque des revendications précédentes, **caractérisée en ce que** l'étrier (3) peut être rallongeable.

5. Butée de porte selon la revendication 4, **caractérisée par** la présence d'embouts (4), l'étrier (3) pouvant être rallongé par un insert d'embout (4) au niveau de son extrémité (6) inférieure.

6. Butée de porte selon la revendication 5, **caractérisée en ce que** les embouts (4) sont pointus.

7. Butée de porte selon l'une quelconque des revendications précédentes, **caractérisée en ce que** la butée (1 ; 5) est reliée à l'étrier (3) au moyen d'une vis (2) .

8. Butée de porte selon l'une quelconque des revendications précédentes, **caractérisée en ce que** l'étrier (3) est réalisé comme une cisaille au niveau de son extrémité (6) inférieure.

9. Butée de porte selon l'une quelconque des revendications précédentes, **caractérisée en ce que** l'étrier (3) mesure au minimum 2 mm, et au maximum 4 mm, de préférence 2 mm d'épaisseur et environ 15 cm de long.
